# EUROPÄISCHE PATENTSCHRIFT

(11) **EP 1 644 235 B1**
(45) Veröffentlichungstag und Bekanntmachung des Hinweises auf die Patenterteilung: **14.02.2007**
(21) Anmeldenummer: 03817506.3
(22) Anmeldetag: 11.07.2003
(51) Int. Cl.: B61L 27/00

(54) **ÄNDERUNG DES BETRIEBSMODUS AN EINEM SCHIENENFAHRZEUG**
CHANGING THE MODE OF OPERATION OF A RAIL VEHICLE
MODIFICATION DU MODE DE FONCTIONNEMENT D'UN VEHICULE SUR RAILS

(43) Veröffentlichungstag der Anmeldung: 12.04.2006
(73) Patentinhaber: Bombardier Transportation PPC Germany GmbH, 16761 Hennigsdorf (DE)
(72) Erfinder: LETTOW, Wilfried, 12169 Berlin (DE); ROSENKRANZ, Achim, 12305 Berlin (DE)
(74) Vertreter: Brunotte, Joachim Wilhelm Eberhard
(86) Internationale Anmeldenummer: PCT/EP2003/007511
(87) Internationale Veröffentlichungsnummer: WO 2005/007481

(56) Entgegenhaltungen:
- US-A- 4 023 753
- US-A- 5 053 964
- US-A- 5 341 130

## Beschreibung

Die Erfindung bezieht sich auf die Änderung des Betriebsmodus an einem Schienenfahrzeug.

Schienenfahrzeuge im Bereich der Deutschen Bahn (DB) unterliegen bei der Fahrt den Vorschriften der EBO (Eisenbahnbetriebsordnung), im Bereich als Straßenbahn der deutschen BOStrab (Straßenbahn- Bau- und Betriebsordnung). Bei Fahrzeugen, die in beiden Bereichen fahren sollen, müssen mehrere Fahrzeug-Komponenten beim Übergang zwischen den Bereichen (d. h. Einfahrt in einen anderen Betriebsbereich) umgeschaltet werden. Der Betreiber des jeweiligen Bereichs verlangt vom Fahrzeug, dass es seinen Bereich nur befahren darf, wenn alle entsprechenden Komponenten umgeschaltet sind. Bei den Komponenten handelt es sich insbesondere um Funktionen wie Bremse, Licht, Wamsignalerzeugung, Fahrtrichtungskontrolle und elektrische Versorgungsspannung eines Antriebsmotors des Fahrzeugs.

Die Erfindung ist jedoch nicht auf einen Übergang zwischen dem Bereich der Deutschen Bahn und dem Bereich der deutschen BOStrab beschränkt.

Es sind Umschaltungssysteme bei Fahrzeugen bekannt, die als Mehrsystemfahrzeuge ausgelegt sind. Nachteilig bei solchen Fahrzeugen ist, dass bei kostengünstigen Lösungen die Umschaltung des Betriebsmodus im Stillstand und manuell in Eigenverantwortung des Fahrers erfolgt. Bei Vollbahnfahrzeugen erfolgt die automatische Umschaltung beim Überqueren von Ländergrenzen durch modifizierte Sicherungssysteme, die kostspielig sind und eine Neuzulassung der Sicherungssysteme nach sich ziehen.

In "Stadtbahnwagen Karlsruhe für Gleichspannung 750 V und Wechselspannung 15 kV" von Dieter Ludwig und Peter Forcher in eb - Elektrische Bahnen 90 (1992) 4, Seiten 137 - 142, R. Oldenbourg Verlag, wird der Systemwechsel an Trennstellen von Oberleitungsnetzen beschrieben. Beim Übergang der Versorgungsspannung wird von einem Fühlsystem die neue Versorgungsspannung im Fahrzeug automatisch eingestellt.

US 4,023,753 beschreibt ein Steuerungssystem zum Steuern fahrerloser Fahrzeuge auf einer festen Führungsstrecke entsprechend einem Fahrplan oder auf Anforderung.

Aus der DE 44 35 241 A1 ist eine Vorrichtung zum Erfassen und Auslesen von relativ zu dieser Vorrichtung beweglichen Transponder bekannt. Die Vorrichtung soll verhindern, dass Antwortsignale, die aufgrund von Abfragen anderer Abfrageeinrichtungen abgegeben werden, mitgehört werden.

Aufgabe der Erfindung ist es, eine gesicherte automatische Änderung eines Betriebsmodus zumindest einer Fahrzeug-Komponente beim Übergang in einen anderen Betriebsbereich zu schaffen. Die automatische Änderung soll kostengünstig realisiert werden können und vorhandene Sicherheitssysteme weder benutzen noch beeinflussen.

Es wird vorgeschlagen, dass beim Übergang in einen anderen Betriebsbereich des Schienenfahrzeugs
a) von einer in einem Übergangsbereich an einer Fahrzeugstrecke angeordneten ersten Sendeeinrichtung ein Änderungssignal gesendet und von dem Schienenfahrzeug empfangen wird,
b) der Empfang des Änderungssignals die Änderung des Betriebsmodus einleitet,
c) bei erfolgreich durchgeführter Änderung des Betriebsmodus ein positives Quittungssignal in dem Schienenfahrzeug generiert wird und
d) von einer Steuerungseinrichtung an der Fahrzeugstrecke unter Berücksichtigung des Quittungssignals entschieden wird, ob eine Weiterfahrt des Schienenfahrzeuges freigegeben wird.

insbesondere fährt das Schienenfahrzeug nur dann weiter, wenn es ein Freigabesignal erhält.

Diese Verfahrensweise hat den Vorteil, dass die Umschaltung bzw. Änderung des Betriebsmodus von einer Sendeeinrichtung der Fahrzeugstrecke angestoßen wird, die insbesondere an einem festen Ort installiert ist. Damit kann gewährleistet werden, dass die Sendeeinrichtung keine sonstigen sicherheitsrelevanten Einrichtungen stört. Bei einer beweglichen Sendeeinrichtung, etwa einer Sendeeinrichtung, die sich im Schienenfahrzeug befindet, muss berücksichtigt werden, dass systemfremde Empfangseinrichtungen das Änderungssignal empfangen und unter Umständen gestört werden.

Bei einer besonderen Ausgestaltung des Verfahrens sendet die Sendeeinrichtung vorzugsweise permanent und/oder wiederholt (z. B. in regelmäßigen Abständen) das Änderungssignal. Es brauchen daher keine Maßnahmen ergriffen zu werden, mit denen festgestellt wird, ob sich ein Schienenfahrzeug im Übergangsbereich befindet. Solche zusätzlichen Maßnahmen könnten eine potenzielle Fehlerquelle beim automatischen Ändern des Betriebsmodus sein.

Die erfindungsgemäße Verfahrensweise muss nicht unter Verwendung von sicheren Komponenten durchgeführt werden. Unter sicheren Komponenten werden solche Komponenten verstanden, deren Funktionsweise gesichert ist, beispielsweise durch eine redundante Einrichtung. Dennoch ist die beschriebene Verfahrensweise insgesamt in dem Sinn sicher, dass ein Fehler nicht zu der unbeabsichtigte Weiterfahrt des Schienenfahrzeugs führen kann. Erst bei dem erfolgreichen Umschalten des Betriebsmodus wird ein positives Quittungssignal erzeugt und das Quittungssignal wiederum von der Steuerungseinrichtung an der Fahrzeugstrecke ausgewertet.

Eine optionale Maßnahme kann zusätzliche Sicherheit bieten, indem kein positives Quittungssignal an die Steuerungseinrichtung der Fahrzeugstrecke übermittelt wird, wenn die Änderung des Betriebsmodus nicht innerhalb eines Zeitraumes vorgegebenen Länge durchgeführt werden konnte. Bei dieser Weiterbildung wird eine erst nach Verstreichen des Zeitraumes durchgeführte Änderung des Betriebsmodus als nicht erfolgreich eingestuft. Bei einer konkreten Ausgestaltung wird in diesem Fall ein negatives Quittungssignal der Steuerungseinrichtung der Fahrzeugstrecke zugeführt.

Wird die Weiterfahrt des Schienenfahrzeugs durch die Steuerungseinrichtung der Strecke nicht freigegeben, können verschiedene Maßnahmen ergriffen werden. Eine erste mögliche Maßnahme besteht in der Einleitung einer Zwangsbremsung des Schienenfahrzeugs. Alternativ oder zusätzlich kann ein Warnsignal erzeugt werden, beispielsweise bei dem Fahrer eine rote Lampe aufleuchten und/oder ein akustisches Warnsignal erzeugt werden. Auch ist es möglich, dass der Fahrer kurz vor der Einleitung der Zwangsbremsung gewarnt wird und - bei Bestehen von guten Gründen - die Zwangsbremsung überbrücken kann (etwa durch Betätigung eines Schlüsselschalters).

Eine Übermittlung der Freigabe bzw. Nicht-Freigabe der Weiterfahrt an das Schienenfahrzeug kann beispielsweise so ausgestaltet sein, dass von einer zweiten Sendeeinrichtung an der Strecke (insbesondere permanent und/oder wiederholt) ein negatives Freigabesignal gesendet wird, welches nur bei der Freigabe durch die Steuerungseinrichtung in ein positives Freigabesignal geändert wird. Nur wenn das positive Freigabesignal (optional wiederum innerhalb einer vorgegebenen Zeitspanne) von dem Schienenfahrzeug empfangen wird, fährt es weiter. Andernfalls wird automatisch eine Maßnahme ergriffen, z. B. eine Zwangsbremsung und/oder die Ausgabe eines Warnsignals.

Bei einer bevorzugten Ausgestaltung der Erfindung sind die erste Sendeeinrichtung an der Strecke und eine mit der Steuerungseinrichtung verbundene Empfangseinrichtung zum Empfangen eines Antwortsignal in einem definierten Abstand entlang der Strecke angeordnet. Fährt das Schienenfahrzeug in diesem Abschnitt der Strecke innerhalb eines vorgegebenen Geschwindigkeitsbereiches, steht (unter Einbeziehung der Sende- und Empfangsreichweite) also ein Zeitintervall fest, innerhalb dem das Schienenfahrzeug das Antwortsignal senden muss, das das positive Freigabesignal ist oder aus diesem abgeleitet wurde. Mit anderen Worten: wird das positive Freigabesignal zu spät erzeugt, kann die Steuerungseinrichtung an der Strecke das positive Antwortsignal nicht mehr empfangen und wird die Weiterfahrt des Schienenfahrzeugs daher nicht freigeben. Aus diesem Grund wird es zwar bevorzugt, dass bereits innerhalb des Schienenfahrzeugs überwacht wird, dass die Änderung des Betriebsmodus innerhalb eines vorgegebenen Zeitraumes erfolgt. Dies ist jedoch nicht zwingend erforderlich, da auch das Nicht-Empfangen des positiven Antwortsignals bzw. positiven Quittungssignals nicht zu der unbeabsichtigten Freigabe der Weiterfahrt führt.

Die Steuerungseinrichtung an der Fahrzeugstrecke kann trotz des Empfangs des positiven Quittungssignals entscheiden, dass die Weiterfahrt des Schienenfahrzeugs nicht freigegeben wird. Dies ist bei einer Weiterbildung insbesondere dann der Fall, wenn sie ein Signal empfängt, empfangen hat oder entsprechende Informationen vorliegen, dass die Strecke für eine Weiterfahrt des Schienenfahrzeugs nicht frei ist (Strecke nicht ok).

Die Umschaltung bzw. Änderung des Betriebsmodus für den Betrieb in dem anderen Betriebsbereich kann insbesondere die Umschaltung von einer oder mehreren Fahrzeugkomponenten für Funktionen wie z. B. Bremse, Licht, Horn, Fahrtrichtung, Rückspiegel und/oder elektrische Versorgungsspannung beinhalten.

Vorzugsweise ist zumindest eines der Signale Änderungssignal, Quittungssignal und ggf. Freigabesignal ein individuell codiertes und/oder ausgestaltetes Signal. Daher kann das Signal von dem jeweiligen Signalempfänger eindeutig erkannt werden und eine Fehlinterpretation eines anderen Signals ist ausgeschlossen.

Dadurch, dass die Änderung des Betriebsmodus durch ein Änderungssignal von der Strecke ausgelöst wird und eine Rückmeldung über eine erfolgreiche Änderung an die Strecke gegeben wird, und weiterhin dadurch, dass wiederum unter Berücksichtigung der Rückmeldung ein Freigabesignal an das Schienenfahrzeug ausgegeben wird, kann man von einem mehrfach Handshake-Mechanismus sprechen.

Anders formuliert werden Komponenten des Fahrzeuges und der Strecke über einen mehrfachen Handshake-Mechanismus miteinander verkoppelt und wird die Strecke vollautomatisch nur dann im umgeschalteten Modus freigegeben, wenn alle Handshake-Signale von den Komponenten in der Strecke und im Fahrzeug eindeutig erkannt worden sind. In allen anderen Fällen (z. B. wenn eines der Signale nicht empfangen wird, ein falsches Signal empfangen wird oder wenn ein gestörtes Signal empfangen wird) können die oben beschriebenen Maßnahmen ergriffen werden.

Die Erfindung betrifft weiterhin eine Schaltungsanordnung zur Änderung eines Betriebsmodus eines Schienenfahrzeugs, mit
a) einer Steuerungseinrichtung des Schienenfahrzeugs, die mit einer Änderungseinrichtung zur Änderung eines Betriebsmodus, insbesondere für Funktionen wie z. B. Bremse, Licht, Horn, Fahrtrichtung, Rückspiegel, verbunden ist,
b) einer Änderungssignal-Empfangseinrichtung im Schienenfahrzeug, die mit der Steuerungseinrichtung des Schienenfahrzeugs verbunden ist und die ausgestaltet ist, ein Änderungssignal zur Änderung des Betriebsmodus von einer Fahrstrecke zu empfangen und eine Anforderung zur Änderung des Betriebsmodus an die Steuerungseinrichtung des Schienenfahrzeugs auszugeben,
wobei die Steuerungseinrichtung des Schienenfahrzeugs einen Signalgenerator aufweist und derart ausgestaltet ist, dass der Signalgenerator bei erfolgreich durchgeführter Änderung des Betriebsmodus ein positives Quittungssignal generiert und für eine Steuerungseinrichtung der Fahrstrecke ausgibt.

Die Schaltungsanordnung kann eine Einrichtung zum Auslösen einer Zwangsbremsung des Schienenfahrzeuges aufweisen, die mit der Steuerungseinrichtung des Schienenfahrzeugs verbunden ist und die ausgestaltet ist, bei Empfang eines Signals von der Steuerungseinrichtung des Schienenfahrzeugs eine Zwangsbremsung des Schienenfahrzeugs auszulösen.

Ferner umfasst die vorliegende Erfindung eine Schaltungsanordnung zum Ändern eines Betriebsmodus an einem Schienenfahrzeug, mit
a) einer ersten Sendeeinrichtung an einer Schienenfahrzeug-Fahrstrecke, die ausgestaltet ist, ein Änderungssignal zur Auslösung der Änderung des Betriebsmodus zu senden,
b) einer Steuerungseinrichtung der Fahrstrecke, die eine Signal-Empfangseinrichtung aufweist oder damit verbunden ist und die ausgestaltet ist, nach Empfang eines Quittungssignals von dem Schienenfahrzeug zu entscheiden, ob eine Weiterfahrt des Schienenfahrzeuges freigegeben wird, und
c) mit einer zweiten Sendeeinrichtung an der Fahrstrecke, die mit der Steuerungseinrichtung der Fahrstrecke verbunden ist und die ausgestaltet ist, abhängig von der Entscheidung der Steuerungseinrichtung ein Freigabesignal an das Schienenfahrzeug auszusenden.

Bei dieser Schaltungsanordnung kann die Steuerungseinrichtung an der Fahrzeugstrecke eine Schnittstelle aufweisen, über die ein Signal empfangen werden kann, welches einen Zustand der Strecke wiedergibt.

Die Schaltungsanordnung des Schienenfahrzeugs und die Schaltungsanordnung können ein entsprechendes System bilden.

In der folgenden Figurenbeschreibung werden unter anderem die Begriffe Transponder bzw. Transponderschleife verwendet. Diese Begriffe sind nicht in dem Sinne einschränkend zu verstehen, dass das Senden eines Signals bei der Erfindung zwangsläufig durch den Empfang eines Signals ausgelöst wird. Vielmehr kann bei einer anderen Ausgestaltung der Erfindung der Begriff Transponder bzw. Transponderschleife jeweils durch den Begriff Sender bzw. Sendeeinrichtung ersetzt werden. Auch im Übrigen ist die Figurenbeschreibung so zu verstehen, dass eines oder mehrere der dort beschriebenen Merkmale oder Maßnahmen einzeln oder in Kombination mit den zuvor beschriebenen Maßnahmen oder Merkmalen kombiniert werden können.

Die Erfindung soll an einem Ausführungsbeispiel näher erläutert werden. In den Figuren zeigen:
- Fig.1:: Handshake im Übergang Bereich DB nach Bereich BOStrab,
- Fig.2:: Handshake im Übergang Bereich BOStrab nach Bereich DB,
- Fig.3:: Realisierung der Modus-Umschaltung auf Basis einer vorhandenen Transpondersteuerung, (Fahrzeug und Strecke),
- Fig.4:: Ablauffolge Steps,
- Fig.5:: Prinzipzeichnung.

Fig. 5c illustriert beispielhaft einen Grundgedanken der vorliegende Erfindung. Eine Sendeeinrichtung 93 an einer Fahrzeugstrecke 91 sendet ein Änderungssignal zur Änderung eines Betriebsmodus eines Schienenfahrzeugs 98 aus, wie durch einen nach unten weisenden Pfeil angedeutet ist. Eine Empfangseinrichtung 95 in dem Fahrzeug 98 empfängt das Änderungssignal und stößt (wie durch einen nach rechts weisenden Pfeil angedeutet ist) die Änderung des Betriebsmodus an. Eine Änderungseinrichtung 96 zur Änderung des Betriebsmodus führt die Änderung durch und sendet insbesondere im Fall einer erfolgreichen Änderung ein Antwortsignal (wie durch einen nach oben weisenden Pfeil angedeutet ist) an eine Steuerungseinrichtung 97 der Strecke 91. Die Steuerungseinrichtung 97 entscheidet, ob eine Weiterfahrt des Fahrzeuges 98 freigegeben wird.

Die Umschaltung zwischen den Betriebsmodies ist symmetrisch. Nach Fig.1 besteht die Umschaltstrecke aus zwei Transponderschleifen 3, 4, die zueinander einer definierten Entfernung im Gleisbett installiert sind. Im Fahrzeug befindet sich eine Gegenstation, die mit einem Fahrzeugleitgerät 2 verbunden ist. Die Transponderschleife 3 sendet ständig die Anforderung BOStrab. Überquert das Fahrzeug die Transponderschleife 3, werden das Signal der Transponderschleife 3 erkannt und ein Signal an das Fahrzeugleitgerät 2 gegeben. Das Erkennen einer zu diesem Zeitpunkt nicht erwarteten Transponderschleife 4, 5, 6 (Fig. 2) führt zu einer Zwangsbremse. Ein Transpondersystem 1 im Fahrzeug wartet einen definierten Zeitraum auf die Rückmeldung des Fahrzeugleitgerätes 2, dass insbesondere alle Komponenten (Bremse, Licht, Horn) umgeschaltet sind. Fehlt diese Quittierung nach Ablauf der Wartezeit, wird ein Quittiercode 00 weitergegeben, der ebenfalls zu einer Zwangsbremse führt. Ist der Quittiercode 01, wird dieser gespeichert, bis das Fahrzeug die Transponderschleife 4 erreicht. Die Transponderschleife 4 sendet einen negativen Freigabecode an das Fahrzeug, der durch die Beantwortung mit einem gültigen Quittiercode 01 durch das Fahrzeug aufgehoben werden kann. Fehlt dieser Quittiercode 01 oder gibt es andere Kriterien, die eine Einfahrt in den folgenden Streckenabschnitt nicht zulassen, wird der Freigabecode nicht umgeschaltet und die Strecke sendet weiterhin den negativen Freigabecode. Das Transpondersystem 1 im Fahrzeug wartet eine definierte Zeit auf den Freigabecode. Bleibt die Freigabe negativ oder fehlt die Antwort ganz, wird nach dieser Zeit eine Zwangsbremse eingeleitet.

Das Transpondersystem 1 nach Fig. 3 wird durch eine Überwachungseinrichtung 16 überwacht, die bei Fehlen des zyklischen ok-Signals ebenfalls eine Zwangsbremse einleitet. Das Signal der Anforderung Zwangsbremse ist LOWaktiv, d.h., ein Ausfall des gesamten Transpondersystems 1 führt auch zu einer Zwangsbremse, die jedoch durch einen Schlüsselschalter manuell aufgehoben werden kann.

Nach Fig. 2 verläuft der Umschaltvorgang sinngemäß wie in Fig. 1 beschrieben.

Die Transponderschleifen 5 und 6 übernehmen die bereits geschilderten Funktionen. Zur Unterscheidung der Transponderschleifen 5, 6 wird bei dieser Umschaltung statt des Quittiercodes 01 der Quittiercode 10 genutzt.

Der Zug ist als Mehrsystemfahrzeug konzipiert. Grundlage hierfür ist eine Variante, die bisher nur im Bereich der DB als Einsystemfahrzeug zugelassen wurde. Diese Variante für den bekannten Zug Talent 643 erhält zusätzlich die für den Betrieb als Straßenbahn erforderlichen Komponenten sowie eine Umschaltvorrichtung, die einen Wechsel des Betriebsmodus während der Fahrt gestattet.

Die Umschaltvorrichtung ist aus nicht sicheren Komponenten aufgebaut, wie sie teilweise bisher im Bereich Straßenbahn im Einsatz sind (Transpondersystem zur Steuerung von Weichen u.ä.).

Um den Erfordernissen einer gesicherten Umschaltung zu genügen, werden diese Komponenten über einen mehrfachen Handshake-Mechanismus miteinander verkoppelt, der nur dann die Strecke im umgeschalteten Modus freigibt, wenn alle Handshake-Signale von den Komponenten in der Strecke und im Fahrzeug eindeutig erkannt worden sind. In allen anderen Fällen (kein Signal, falsches Signal oder gestörtes Handshake-Signal) ist die Rückfallebene die Zwangsbremse.

Die Umschaltung erfolgt vollautomatisch während der Fahrt und der Umschaltvorgang wird dem Fahrer durch ein Blinklicht signalisiert.

Sichere Systeme im Vollbahnbereich, die solche oder ähnliche Umschaltungen beim Überqueren von Landesgrenzen vollziehen, sind wesentlich kostenintensiver.

Beispielsweise bei der Umschaltung zwischen dem Betriebsmodus DB und dem Betriebsmodus BOStrab kommen folgende wichtigen Komponenten vor:

| | Bereich DB | Bereich Straßenbahn |
|---|---|---|
| Sicherheitsverantwortung | beim Fahrer, zusätzlich | nur beim Fahrer |
| | durch Einrichtungen wie | |
| | Indusi, LZB | |
| Beleuchtung: | Spitzenlicht, Rücklicht | Beleuchtung gemäß |
| | nach Bahnnorm UIC | Straßenverkehrsordnung |
| akustische Signalisierung: | Horn | Glocke |
| Fahrtrichtung: | vorwärts, rückwärts | nur vorwärts |
| Sonstiges: | kein Rückspiegel | Rückspiegel |

Anhand von Fig. 4 wird nun der Ablauf der Modus-Umschaltung in dem Transpondersystem 1 beschrieben. Der Ablauf der Modus-Umschaltung erfolgt in mehreren Schritten. Es gibt vier Grundzustände der Umschaltung:
1. Der Fahrzeugteil ist nicht führend, d.h., es wird auf Signale von außen nicht reagiert.
2. Der Fahrzeugteil ist aktiv, es liegt jedoch keine Anforderung zur Umschaltung vor.
3. Das Fahrzeug befindet sich im Modus DB und soll in den Modus BOStrab umgeschaltet werden.
4. Das Fahrzeug befindet sich im Modus BOStrab und soll in den Modus DB umgeschaltet werden.

Nach dem Einschalten des Transpondersystems 1 im Fahrzeug erfolgen eine Initialisierung sowie ein Selbsttest. Danach wird der Grundschritt Step_00 ausgeführt. In diesem Schritt wird durch Einlesen mehrerer Steuerleitungen entschieden, in welchem Modus sich das Fahrzeug derzeit befindet, ob noch nicht abgearbeitete Umschaltanforderungen vorliegen (nach Wiederstart) und welcher Schritt als nächstes ausgeführt werden soll.

Ist das Fahrzeug nicht führend, wird der Schritt Step_01 ausgeführt. Es werden alle ggf. noch vorhandenen Umschaltanforderungen gelöscht und alle Signale an das Fahrzeugleitgerät 2 auf einen neutralen Wert gesetzt. Als nächstes wird der Schritt Step_00 aufgerufen.

Ist das Fahrzeug führend, wird dem Signal auf der Steuerleitung entsprechend im Modus DB im Transpondersystem 1, bestehend aus der Transpondersteuerung 13 und dem Interface 14, auf eine Meldung der Transponderschleife 3 über die Sende-Empfangsantennen 12, 15 gewartet und führt zu einem Schritt Step_10. Ist während eines Prozesszyklusses keine Anforderung aufgetreten und lag kein Start nach einer Unterbrechung vor, wird zum Grundschritt Step_00 zurückgesprungen. Gleiches gilt sinngemäß, wenn sich das Fahrzeug im Modus BOStrab befindet. Hier wird auf die Meldung der Transponderschleife 5 gewartet und führt zu einem Schritt Step_20.

Liegt nach dem Einschalten ein noch nicht abgeschlossener Umschaltvorgang an, gespeichert in den Speicherbausteinen 17, wird dieser in den Schritten Step_11, Umschaltung von DB nach BOstrab, bzw. Step_21, Umschaltung von BOstrab nach DB fortgesetzt.

Im Schritt Step_11 wird dem Fahrer die Anforderung zur Umschaltung von Modus DB nach Modus BOStrab durch einen blinkenden Leuchtmelder signalisiert, gleichzeitig wird an das Fahrzeugleitgerät 2 über das Interface 18 die Anforderung zur Umschaltung der Komponenten gegeben und ein Timer 20 zur Überwachung der Antwortzeit gesetzt.

Im nächsten Schritt Step_12 wird auf die Antwort des Fahrzeugleitgeräts 2 gewartet. Bei positiver Meldung innerhalb der durch den Timer 20 gesetzten Zeit wird der Quittungscode auf 01 gesetzt und in den Schritt Step_13 verzweigt. Ist in der vorgegebenen Zeit kein Signal vom Fahrzeugleitgerät 2 empfangen worden, wird der Quittungscode auf 00 gesetzt und im nächsten Schritt Step_19 eine Zwangsbremse eingeleitet.

Schritt Step_13 wartet auf das Erreichen der zweiten Transponderschleife 4. Beim Erreichen der Transponderschleife 4 wird nach Aufforderung durch diese der vorher generierte Quittungscode 00 oder 01 gesendet, gleichzeitig ein Timer 21 gestartet. In der durch den Timer 21 vorgegebenen Zeit muß eine Rückmeldung durch den Streckenanteil des Transponders 7 erfolgen, der die Transpondersteuerung 10 und das Interface 11 aufweist. Ist dies der Fall, wird dem Fahrer im Schritt Step_14 die erfolgreiche Umschaltung durch Wechseln des Blinklichts in ein Dauerlicht signalisiert. Danach werden alle Umschaltanforderungen zurückgesetzt und die Steuerung geht wieder in den Grundzustand.

Gab es auf Grund eines negativen Quittungscodes 00 oder eine nicht-ok Meldung der Strecke keine Freigabe durch einen Transponder 7, wird im nächsten Schritt Step_19 eine Zwangsbremse eingeleitet. Dies geschieht ebenfalls nach Ablauf des Timers 21 ohne Rückmeldung.

Im Schritt Step_19 wird die vorher erwähnte Zwangsbremse angefordert. Dieses LOW-aktive Signal bleibt solange bestehen, bis das Fahrzeugleitgerät 2 es gezielt zurücknimmt. Ein Fehler in dem Transpondersystem 1, wie Ansprechen der Systemüberwachung, Drahtbruch usw. führt ebenfalls zu einer Anforderung der Zwangsbremse.

Da die Umschaltung symmetrisch ist, werden die oben beschriebenen Vorgänge auch bei der Umschaltung Modus BOstrab nach Modus DB durchlaufen. Da es an einigen Stellen geringe Unterschiede gibt (Transponderschleifen 5, 6, Transponder 8 der Strecke, Timer 22, Timer 23), sind die Abläufe statt mit Step_10 bis Step_19 mit Step_20 bis Step_29 nummeriert.

### Aufstellung der verwendeten Bezugszeichen

- 1: Transpondersystem (im Fahrzeug)
- 2: Fahrzeugleitgerät
- 3: Transponderschleife (im Gleisbett für Umschaltung Modus DB => Modus BO)
- 4: Transponderschleife (im Gleisbett für Umschaltung Modus DB => Modus BO)
- 5: Transponderschleife (im Gleisbett für Umschaltung Modus BO => Modus DB)
- 6: Transponderschleife (im Gleisbett für Umschaltung Modus BO => Modus DB)
- 7: Transponder (an der Strecke für die Transponderschleifen 3, 4)
- 8: Transponder (an der Strecke für die Transponderschleifen 5, 6)
- 10: Transpondersteuerung der Strecke (Sender, Empfänger)
- 11: Erweiterung (der Transpondersteuerung 10 für die Modus-Umschaltung)
- 12: Sende-/Empfangsantenne (im Gleisbett)
- 13: Transpondersteuerung im Fahrzeug (Sender, Empfänger)
- 14: Erweiterung (der Transpondersteuerung 13 für die Modus-Umschaltung)
- 15: Sende-/Empfangsantenne (im Fahrzeug)
- 16: Überwachungseinrichtung
- 17: Speicherbausteine
- 18: Interface (zum Fahrzeugleitgerät 2)
- 20: Timer_20
- 21: Timer_21
- 22: Timer_22
- 23: Timer_23
- 91: Strecke
- 93: Sendeeinrichtung
- 95: Empfänger
- 96: Betriebsmodus-Änderungseinrichtung
- 97: Steuerungseinrichtung der Strecke
- 98: Schienenfahrzeug

### Erläuterung der Schritte (Steps):

- Step_00: Entscheidung: Fahrstand aktiv/passiv, DB-Modus, BO-Modus, Fortsetzung nach Unterbrechung
- Step_01: Zweiter Zug bei Doppeltraktion mit passiven Fahrständen, Rücksetzen alle Anforderung der Schleifen
- Step_10: DB Modus, Schleifenerkennung
- Step_11: DB Modus, Anforderung Modus-Umschaltung durch Transponderschleife 3
- Step_12: DB Modus, Quittierung Modusumschaltung durch das FLG Vorbereiten Senden an Transponderschleife 4
- Step_13: DB Modus, Empfang Daten von Transponderschleife 4, Senden Daten an Transponderschleife 4
- Step_14: DB Modus, Umschalten nach Modus BO erfolgreich beendet
- Step_19: DB Modus, Auslösen und Halten Zwangsbremse während der Umschaltung nach Modus BO
- Step_20: BO Modus, Schleifenerkennung
- Step_21: BO Modus, Anforderung Modus-Umschaltung durch Transponderschleife 5
- Step_22: BO Modus, Quittierung Modus-Umschaltung durch das Fahrzeugleitgerät, Vorbereiten Senden an Transponderschleife 6
- Step_23: BO Modus, Empfang Daten von Transponderschleife 6, Senden Daten an Transponderschleife 6
- Step_24: BO Modus, Umschalten nach Modus DB erfolgreich beendet
- Step_29: BO Modus, Auslösen und Halten Zwangsbremse während der Umschaltung nach Modus DB

## Patentansprüche

1. Verfahren zur Änderung eines Betriebsmodus an einem Schienenfahrzeug beim Übergang in einen anderen Betriebsbereich des Schienenfahrzeugs, wobei
a) von einer in einem Übergangsbereich an einer Fahrstrecke angeordneten ersten Sendeeinrichtung (3, 5) ein Änderungssignal gesendet und von dem Schienenfahrzeug empfangen wird,
b) der Empfang des Änderungssignals die Änderung des Betriebsmodus einleitet,
c) ein negatives Freigabesignal von der Fahrstrecke an das Schienenfahrzeug gesendet wird,
d) bei erfolgreich durchgeführter Änderung des Betriebsmodus ein positives Quittungssignal in dem Schienenfahrzeug generiert wird,
e) von einer Steuerungseinrichtung (10, 11) an der Fahrstrecke unter Berücksichtigung des Quittungssignals entschieden wird, ob eine Weiterfahrt des Schienenfahrzeuges freigegeben wird, wobei bei positivem Quittungssignal das negative Freigabesignal in ein positives Freigabesignal geändert wird.

2. Verfahren nach Anspruch 1, wobei eine Steuerungseinrichtung (1; 13) des Schienenfahrzeuges einen vorgegebenen Zeitraum auf eine Rückmeldung über die Änderung des Betriebsmodus wartet und wobei eine Weiterfahrt des Schienenfahrzeugs nicht freigegeben wird, insbesondere von der Steuerungseinrichtung (1; 13) eine Zwangsbremsung des Schienenfahrzeuges ausgelöst wird, wenn die Rückmeldung nach Ablauf des vorgegebenen Zeitraumes fehlt,

3. Verfahren nach Anspruch 1 oder 2, wobei von der Steuerungseinrichtung (10, 11) an der Fahrstrecke ein Streckensignal empfangen wird, das einen Zustand der Fahrstrecke wiedergibt, und wobei von der Steuerungseinrichtung (10, 11) unter Berücksichtigung des Streckensignals und/oder des Nicht-Vorliegens des Streckensignals und/oder eines Zustandes des Quittungssignals entschieden wird, ob eine Weiterfahrt des Schienenfahrzeuges freigegeben wird.

4. Verfahren nach einem der Ansprüche 1 bis 3, wobei die erste Sendeeinrichtung (3, 5) der Fahstrecke ständig oder wiederholt das Änderungssignal sendet.

5. Schaltungsanordnung eines Schienenfahrzeugs zur Änderung eines Betriebsmodus des Schienenfahrzeugs, mit
a) einer Steuerungseinrichtung (1; 13, 14) des Schienenfahrzeugs, die mit einer Änderungseinrichtung zur Änderung eines Betriebsmodus, insbesondere für Funktionen wie z. B. Bremse, Licht, Horn, Fahrtrichtung, Rückspiegel, verbunden ist,
b) einer Änderungssignal-Empfangseinrichtung im Schienenfahrzeug, die mit der Steuerungseinrichtung (1; 13, 14) des Schienenfahrzeugs verbunden ist,
wobei
c) die Änderungssignal-Empfangseinrichtung ausgestaltet ist, ein Änderungssignal zur Änderung des Betriebsmodus von einer Fahrstrecke zu empfangen und eine Anforderung zur Änderung des Betriebsmodus an die Steuerungseinrichtung (1; 13, 14) des Schienenfahrzeugs auszugeben,
d) die Schaltungsanordnung ausgestaltet ist, ein von der Fahrstrecke empfangenes Freigabesignal zu empfangen, das ein negatives Freigabesignal oder ein positives Freigabesignal sein kann und das zunächst das negative Freigabesignal ist,
e) die Steuerungseinrichtung (1; 13, 14) des Schienenfahrzeugs einen Signalgenerator aufweist und derart ausgestaltet ist, dass der Signalgenerator bei erfolgreich durchgeführter Änderung des Betriebsmodus ein positives Quittungssignal generiert und für eine Steuerungseinrichtung (10, 11) der Fahrstrecke ausgibt, und
f) die Schaltungsanordnung so ausgestaltet ist, dass das Schienenfahrzeug nur dann weiterfährt, wenn es das durch Auswertung des positiven Quittungssignals erzeugte positive Freigabesignal empfängt.

6. Schaltungsanordnung nach Anspruch 5, mit einer Einrichtung zum Auslösen einer Zwangsbremsung des Schienenfahrzeuges, die mit der Steuerungseinrichtung (1; 13, 14) des Schienenfahrzeugs verbunden ist und die ausgestaltet ist, bei Empfang eines Signals von der Steuerungseinrichtung (1; 13, 14) eine Zwangsbremsung des Schienenfahrzeuges auszulösen.

7. Schaltungsanordnung einer Fahrstrecke zum Ändern eines Betriebsmodus an einem Schienenfahrzeug, wobei
a) die Schaltungsanordnung eine erste Sendeeinrichtung (3, 5) an einer Fahrstrecke des Schienenfahrzeugs aufweist, die ausgestaltet ist, ein Änderungssignal zur Auslösung der Änderung des Betriebsmodus zu senden,
b) die Schaltungsanordnung ausgestaltet ist, zunächst ein negatives Freigabesignal an das Schienenfahrzeug zu senden,
c) die Schaltungsanordnung eine Steuerungseinrichtung (10, 11) der Fahrstrecke aufweist, die eine Signal-Empfangseinrichtung aufweist oder damit verbunden ist und die ausgestaltet ist, nach Empfang eines Quittungssignals von dem Schienenfahrzeug zu entscheiden, ob eine Weiterfahrt des Schienenfahrzeuges freigegeben wird, und
d) die Schaltungsanordnung eine zweite Sendeeinrichtung (8) an der Fahrstrecke aufweist, die mit der Steuerungseinrichtung (10, 11) verbunden ist und die ausgestaltet ist, abhängig von der Entscheidung der Steuerungseinrichtung (10, 11) ein Freigabesignal an das Schienenfahrzeug auszusenden, und
e) die Schaltungsanordnung ausgestaltet ist, das negative Freigabesignal bei Empfang eines positiven Quittungssignals von dem Schienenfahrzeug in ein positives Freigabesignal zu ändern.

8. Schaltungsanordnung nach Anspruch 7, wobei die Steuerungseinrichtung (10, 11) an der Fahrstrecke eine Schnittstelle (11) aufweist, über die ein einen Zustand der Fahrstrecke wiedergebendes Signal empfangen werden kann.

9. System mit einer Schaltungsanordnung des Schienenfahrzeugs nach Anspruch 6 oder 7 und mit einer Schaltungsanordnung der Fahrstrecke nach Anspruch 8 oder 9.

## Claims

1. Method for changing an operating mode of a rail vehicle when changing to a different operating area of the rail vehicle, in which
a) a change signal is sent from a first transmitting device (3, 5), which is arranged in a change area on a route section, and is received by the rail vehicle,
b) the reception of the change signal initiates the change in the operating mode,
c) a negative allowance signal from the route section is sent to the rail vehicle,
d) if the change in the operating mode is carried out successfully, a positive acknowledgement signal is generated in the rail vehicle,
e) a control device (10, 11) on the route section decides, taking into account the acknowledgement signal, whether the rail vehicle will be allowed to travel further, with the negative allowance signal being changed to a positive allowance signal if the acknowledgement signal is positive.

2. Method according to Claim 1, in which a control device (1; 13) of the rail vehicle waits for a predetermined time period for a response relating to the change in the operating mode, and in which the rail vehicle is not allowed to travel further, in particular with the control device (1; 13) initiating automatic braking of the rail vehicle if the response has not been received after the predetermined time period has elapsed.

3. Method according to Claim 1 or 2, in which the control device (10, 11) on the route section receives a section signal which reflects a state of the route section, and in which the control device (10, 11) decides, taking into account the section signal and/or the absence of the section signal and/or a state of the acknowledgement signal, whether the rail vehicle will be allowed to travel further.

4. Method according to one of Claims 1 to 3, in which the first transmitting device (3, 5) of the route section sends the change signal continuously or repeatedly.

5. Circuit arrangement of a rail vehicle in order to change an operating mode of the rail vehicle, having
a) a control device (1; 13, 14) of the rail vehicle, which is connected to a change device in order to change an operating mode, in particular for functions such as brakes, light, horn, direction of travel, rear-view mirror,
b) a change signal reception device in the rail vehicle, which is connected to the control device (1; 13, 14) of the rail vehicle,
in which
c) the change signal reception device is designed to receive a change signal in order to change the operating mode from a route section and to emit a request to change the operating mode to the control device (1; 13, 14) of the rail vehicle,
d) the circuit arrangement is designed to receive an allowance signal which is received from the route section and may be a negative allowance signal or a positive allowance signal, and is initially the negative allowance signal,
e) the control device (1; 13, 14) of the rail vehicle has a signal generator and is designed in such a manner that the signal generator generates a positive acknowledgement signal if the change to the operating mode is carried out successfully, and emits this positive acknowledgement signal for a control device (10, 11) of that route section, and
f) the circuit arrangement is designed such that the rail vehicle continues to travel only if it receives the positive allowance signal which has been produced by the evaluation of the positive acknowledgement signal.

6. Circuit arrangement according to Claim 5, having a device for initiation of automatic braking of the rail vehicle, which is connected to the control device (1; 13, 14) of the rail vehicle and is designed to initiate automatic braking of the rail vehicle on reception of a signal from the control device (1; 13, 14).

7. Circuit arrangement of a route section in order to change an operating mode on a rail vehicle, in which
a) the circuit arrangement has a first transmitting device (3, 5) on a route section of the rail vehicle, which is designed to send a change signal in order to initiate the change to the operating mode,
b) the circuit arrangement is designed to first of all send a negative allowance signal to the rail vehicle,
c) the circuit arrangement has a control device (10, 11) of the route section, which has a signal reception device or is connected to such a device and is designed to decide, after reception of an acknowledgement signal by the rail vehicle, whether the rail vehicle will be allowed to travel further, and
d) the circuit arrangement has a second transmitting device (8) on the route section, which is connected to the control device (10, 11) and is designed to transmit an allowance signal to the rail vehicle depending on the decision made by the control device (10, 11) and
e) the circuit arrangement is designed to change the negative allowance signal to a positive allowance signal on reception of a positive acknowledgement signal from the rail vehicle.

8. Circuit arrangement according to Claim 7, in which the control device (10, 11) on the route section has an interface (11) via which a signal which reflects a state of the route section can be received.

9. System having a circuit arrangement of the rail vehicle according to Claim 6 or 7, and having a circuit arrangement of the route section according to Claim 8 or 9.

## Revendications

1. Procédé pour modifier un mode de fonctionnement d'un véhicule sur rails lors du passage dans une autre zone de fonctionnement du véhicule sur rails, moyennant quoi
a) un signal de modification est envoyé par un premier dispositif d'envoi (3, 5) disposé dans une zone de passage sur un parcours et est reçu par le véhicule sur rails,
b) la réception du signal de modification déclenche la modification du mode de fonctionnement,
c) un signal de validation négatif est envoyé du parcours au véhicule sur rails,
d) un dispositif de commande (10, 11) sur le parcours décide si, en tenant compte du signal d'accusé de réception, un autre parcours du véhicule sur rails est validé, moyennant quoi le signal de validation négatif est changé en signal de validation positif en cas de signal d'accusé de réception positif.

2. Procédé selon la revendication 1, moyennant quoi un dispositif de commande (1 ; 13) du véhicule sur rails attend pendant un temps prédéterminé une confirmation de la modification du mode de fonctionnement et moyennant quoi un autre parcours du véhicule sur rails n'est pas validé, plus particulièrement une application automatique des freins du véhicule sur rails est déclenchée par le dispositif de commande (1 ; 13), lorsque la confirmation échoue une fois le temps prédéterminé écoulé.

3. Procédé selon la revendication 1 ou 2, moyennant quoi un signal de pleine voie est reçu par le dispositif de commande (10, 11) sur le parcours, lequel renvoie l'état du parcours, et moyennant quoi le dispositif de commande (10, 11) décide si, en tenant compte du signal de pleine voie et/ou de l'absence du signal de pleine voie et/ou d'un état du signal d'accusé de réception, un autre parcours du véhicule sur rails est validé.

4. Procédé selon l'une quelconque des revendications 1 à 3, moyennant quoi le premier dispositif d'envoi (3, 5) du parcours envoie le signal de modification de façon permanente ou répétée.

5. Structure de montage d'un véhicule sur rails pour modifier un mode de fonctionnement du véhicule sur rails, avec
a) un dispositif de commande (1 ; 13, 14) du véhicule sur rails, qui est relié à un dispositif de modification pour modifier un mode de fonctionnement, plus particulièrement pour des fonctions telles que les freins, la lumière, le klaxon, le sens de la marche, le rétroviseur,
b) un dispositif de réception du signal de modification dans le véhicule sur rails, qui est relié au dispositif de commande (1 ; 13, 14) du véhicule sur rails, moyennant quoi
c) le dispositif de réception du signal de modification est équipé pour recevoir du parcours un signal de modification pour modifier le mode de fonctionnement et pour émettre une demande pour modifier le mode de fonctionnement au niveau du dispositif de commande (1 ; 13, 14) du véhicule sur rails,
d) la structure de montage est équipée pour recevoir un signal de validation reçu par le parcours, laquelle peut être un signal de validation négatif ou un signal de validation positif et qui est d'abord un signal de validation négatif,
e) le dispositif de commande (1 ; 13, 14) du véhicule sur rails comporte un générateur de signal et est équipé de sorte que le générateur de signal génère un signal d'accusé de réception positif en cas de modification exécutée correctement du mode de fonctionnement et l'émette pour le dispositif de commande (10, 11) du parcours, et
f) la structure de montage est équipée de sorte que le véhicule sur rails ne continue ensuite à rouler que s'il reçoit le signal de validation positif généré par l'analyse du signal d'accusé de réception positif.

6. Structure de montage selon la revendication 5, avec un système pour déclencher une application automatique des freins du véhicule sur rails, laquelle est reliée au dispositif de commande (1 ; 13, 14) du véhicule sur rails et est équipée pour déclencher une application automatique des freins du véhicule sur rails lors de la réception d'un signal par le dispositif de commande (1 ; 13, 14).

7. Structure de montage d'un parcours pour modifier un mode de fonctionnement au niveau d'un véhicule sur rails, moyennant quoi
a) la structure de montage comporte un premier dispositif d'envoi (3, 5) au niveau du parcours du véhicule sur rails, lequel est équipé pour envoyer un signal de modification pour déclencher la modification du mode de fonctionnement,
b) la structure de montage est équipée pour envoyer d'abord un signal de validation négatif au niveau du véhicule sur rails,
c) la structure de montage comporte un dispositif de commande (10, 11) du parcours, lequel comporte un dispositif de réception de signal ou est ainsi relié et lequel est équipé pour décider, après la réception d'un signal d'accusé de réception par le véhicule sur rails, si un autre parcours du véhicule sur rails est validé, et
d) la structure de montage comporte un second dispositif d'envoi (8) au niveau du parcours, lequel est relié au dispositif de commande (10, 11) et est équipé, en fonction de la décision du dispositif de commande (10, 11), pour envoyer un signal de validation au niveau du véhicule sur rails, et
e) la structure de montage est équipée pour modifier en signal de validation positif le signal de validation négatif lors de la réception d'un signal d'accusé de réception positif par le véhicule sur rails.

8. Structure de montage selon la revendication 7, moyennant quoi le dispositif de commande (10, 11) au niveau du parcours comporte une interface (11), via laquelle un signal restituant un état du parcours peut être reçu.

9. Système avec une structure de montage du véhicule sur rails selon la revendication 6 ou 7 et avec une structure de montage du parcours selon la revendication 8 ou 9.
